# EUROPÄISCHE PATENTANMELDUNG

(11) **EP 4 628 700 A1**
(43) Veröffentlichungstag der Anmeldung: **08.10.2025**
(21) Anmeldenummer: 25168026.0
(22) Anmeldetag: 02.04.2025
(51) Int. Cl.: E21D 11/08, A62C 2/06, E04B 1/94

(54) **BAUWERKSDECKE ODER -WAND, INSBESONDERE TUNNELDECKE ODER -WAND, BAUWERK, INSBESONDERE TUNNEL, MIT EINER DERARTIGEN BAUWERKSDECKE ODER -WAND SOWIE VERFAHREN ZUR HERSTELLUNG DER BAUWERKSDECKE ODER -WAND, INSBESONDERE DER TUNNELDECKE ODER -WAND**

(30) Priorität: 05.04.2024 DE 102024109617
(71) Anmelder: James Hardie Europe GmbH, 40474 Düsseldorf (DE)
(72) Erfinder: Bornemann, Roland, 40474 Düsseldorf (DE); von Esden, Michael, 40474 Düsseldorf (DE)
(74) Vertreter: Dr. Solf & Zapf Patent- und Rechtsanwalts PartG mbB

(57) **Zusammenfassung**

Die vorliegende Erfindung betrifft eine Bauwerksdecke oder Bauwerkswand, insbesondere eine Tunneldecke oder Tunnelwand, mit einer Wandung aus Beton und daran anbetonierten Bekleidungsplatten, vorzugsweise Brandschutzplatten, sowie ein Bauwerk, insbesondere einen Tunnel, mit einer derartigen Bauwerksdecke oder Bauwerkswand sowie ein Verfahren zur Herstellung der Bauwerksdecke oder der Bauwerkswand, insbesondere der Tunneldecke oder Tunnelwand.

## Beschreibung

Die vorliegende Erfindung betrifft eine Bauwerksdecke oder Bauwerkswand, insbesondere eine Tunneldecke oder Tunnelwand, mit einer Wandung aus Beton und daran anbetonierten Bekleidungsplatten, vorzugsweise Brandschutzplatten, sowie ein Bauwerk, insbesondere einen Tunnel, mit einer derartigen Bauwerksdecke oder Bauwerkswand sowie ein Verfahren zur Herstellung der Bauwerksdecke oder der Bauwerkswand, insbesondere der Tunneldecke oder Tunnelwand.

Beim Tunnelbau werden grundsätzlich zwei verschiedene Bauweisen unterschieden. Bei geringer Überdeckung wird die offene Bauweise angewandt. Bei großer Überdeckung erfolgt der Tunnelbau im Untertagebau in geschlossener Bauweise. Der Tunnelbau im Untertagebau beruht teilweise auf Arbeitsweisen des Bergbaus. Zudem wird meist die Spritzbetonweise angewendet.

Bei der offenen Bauweise ("Cut and Cover") besteht während des Tunnelbaus Kontakt zwischen Tunnelboden und Tageslicht in direkter vertikaler Linie. Der Tunnel ist also nach oben offen. In der Regel wird dabei ein Einschnitt vorgenommen und dieser nach Vollendung des Baus mit einem Deckel wieder abgedeckt. Bei der offenen Tunnelbauweise besteht die Tunnelwandung zudem in der Regel aus bewehrtem Beton und wird abschnittsweise durch Gießen hergestellt. Des Weiteren weist die Tunnelwandung, insbesondere im Bereich der Tunneldecke und der Tunnelseitenwände, in der Regel eine Brandschutzauskleidung aus mehreren aneinander angesetzten Brandschutzplatten auf.

Bei der Herstellung der Tunnelwandung werden dabei die Brandschutzplatten an der Schalung befestigt und anschließend die Schalung mit der Frischbetonmasse ausgegossen. Die Brandschutzplatten werden also an die Tunnelwandung anbetoniert. Zudem werden die Brandschutzplatten derart in der der Schalung positioniert, dass sie nach dem Entschalen innenliegend angeordnet sind und die Tunnelinnenauskleidung bilden.

Problematisch dabei ist häufig ein nicht ausreichender Verbund zwischen den Brandschutzplatten und der Tunnelwandung aus Beton. Insbesondere neigen bereits beim Aushärten lassen des Betons die Brandschutzplatten dazu, sich im Bereich der Plattenkanten abzulösen bzw. zu delaminieren ("Schüsseln"). Dies resultiert daraus, dass sich die Brandschutzplatten beim Betonieren zunächst mit einem Teil des Anmachwassers vollsaugen. Nach dem Entschalen trocknen die Brandschutzplatten von der freiliegenden, inneren Plattenoberfläche her aus, was zu einem Feuchtigkeitsgefälle führt. Dadurch schwinden die Brandschutzplatten an der freiliegenden, inneren Plattenoberfläche und biegen sich, so dass sich die Brandschutzplatten im Bereich der Plattenkantenflächen und der Plattenecken von der Betonoberfläche ablösen. Teilweise lösen sich die Brandschutzplatten sogar komplett ab.

Um dies zu verhindern ist es aus der WO 2017/074190 A1 bekannt, Vertiefungen in den Brandschutzplatten vorzusehen, in die der Frischbeton bei der Betonierung hinein fließt und in denen der erhärtete Beton formschlüssig angeordnet ist.

In der WO 2017/074190 A1 wird zudem offenbart, dass es außerdem bekannt ist, vor dem Gießen von der inneren Plattenoberfläche her Schrauben in die Brandschutzplatten einzutreiben. Die von der Plattenoberfläche abstehenden Schrauben sind nach dem Aushärten des Betons in diesem formschlüssig verankert. Die Schrauben sind dabei über die gesamte Plattenoberfläche verteilt angeordnet.

Aus der WO 2016/102116 A1 geht zudem eine Brandschutzplatte für den vorbeugenden, baulichen Brandschutz, insbesondere für den Einbau in Tunnel oder in Lüftungs- und/oder Entrauchungskanäle, hervor. Die Brandschutzplatte weist eine zementgebundene Kernschicht sowie zwei die Kernschicht abdeckende, zementgebundene Deckschichten auf. Die Kernschicht weist eine Zementsteinmatrix aus einem abgebundenen, hydraulischen, Tonerdezementklinker enthaltenden Bindemittel, auf. Zudem sind in die Zementsteinmatrix mineralische Leichtzuschlagkörner aus hochschmelzendem Material mit einem Schmelzpunkt von ≥ 700°C, bevorzugt ≥ 1100 °C, mineralische Fasern sowie CSH-Zuschlagkörner aus hydrothermal gehärtetem, tobermorithaltigem CSH-Material eingebettet. Die beiden Deckschichten weisen jeweils eine Zementsteinmatrix aus einem abgebundenen, hydraulischen, Tonerdezementklinker und vorzugsweise Portlandzementklinker enthaltenden Bindemittel auf. In die Zementsteinmatrix sind mineralische Leichtzuschlagkörner aus hochschmelzendem Material mit einem Schmelzpunkt von ≥ 700°C, bevorzugt ≥ 1100 °C, mineralische Fasern sowie CSH-Zuschlagkörner aus hydrothermal gehärtetem, tobermorithaltigem CSH-Material eingebettet. Die beiden Deckschichten weisen eine höhere Trockenrohdichte ρ₀ gemäß DIN EN ISO 12570 als die Kernschicht auf. Sowohl die Kernschicht als auch die Deckschichten bestehen somit aus Leichtbeton. Leichtbeton ist bekanntermaßen ein Beton mit einer Trockenrohdichte ≤ 2000 kg/m³, vorzugsweise zwischen 800 und 2000 kg/m³.

Beton bzw. Festbeton ist ein hydraulisch erhärtetes Gemisch, welches hergestellt wird aus einer frischen Betonmischung bzw. Betonfrischmasse bzw. einem Frischbeton enthaltend hydraulisches Bindemittel, mindestens einen Zuschlagstoff, insbesondere eine Gesteinskörnung, und Anmachwasser. Beton ist unter anderem in der DIN EN 206-1:2013+A2:2021/DIN 1045-2:2008-08 genormt.

Festbeton wird unter anderem anhand seiner Festigkeitseigenschaften klassifiziert. Gemäß der DIN EN 206-1:2013+A2:2021 wird Festbeton mit einer Zylinderdruckfestigkeit gemäß DIN EN 12390-3:2021-09 ≥ 55 N/mm² (C55/67) bis einschließlich 100 N/mm² (C 100/115) als hochfester Beton bezeichnet. Ultrahochfester Beton (UHFB) oder auch "Ultra High Performance Concrete (UHPC)" ist Festbeton mit besonders hoher Dichte und Festigkeit. Die übliche aber nicht durch eine Norm definierte Grenze für die Unterscheidung zu Normalbeton ist eine Zylinderdruckfestigkeit oberhalb der in DIN EN 206-1:2013+A2:2021 definierten Festigkeitsklasse C 100/115 sowie ein w/z-Wert < 0,25.

Im Gegensatz zum Beton, der zumindest einen groben Zuschlagstoff mit einer Korngröße > 4 mm aufweist, weist der Zuschlagstoff in Mörtel eine Korngröße von höchstens 4 mm auf.

Aufgabe der vorliegenden Erfindung ist die Bereitstellung einer Bauwerkswand, insbesondere einer Tunnelwand, insbesondere für die offene Bauweise, mit einer Wandung aus Beton und daran anbetonierten Wandbekleidungsplatten, vorzugsweise Brandschutzplatten, die kostengünstig, einfach und schnell und mit verbesserter Arbeitssicherheit herstellbar sein soll sowie eine hohe Sicherheit gegen Delaminierung bietet.

Weitere Aufgaben sind die Bereitstellung eines Bauwerks, insbesondere eines Tunnels, mit einer derartigen Bauwerkswand sowie eines Verfahren zur Herstellung der Bauwerkswand, insbesondere der Tunnelwand.

Diese Aufgaben werden durch eine Bauwerkswand mit den Merkmalen von Anspruch 1, ein Bauwerk mit den Merkmalen von Anspruch 13 sowie ein Verfahren mit den Merkmalen von Anspruch 15 gelöst. Vorteilhafte Weiterbildungen der Erfindung sind in den sich jeweils anschließenden Unteransprüchen gekennzeichnet.

Im Folgenden wird die Erfindung anhand einer Zeichnung beispielhaft näher erläutert. Es zeigen:
- Figur 1:: Schematisch und stark vereinfach einen Querschnitt einer Tunnelwand mit Brandschutzauskleidung
- Figur 2:: Einen Ausschnitt des Querschnitts durch die Tunnelwand
- Figur 3:: Einen Kantenbereich einer Brandschutzplatte der Brandschutzverkleidung mit einer Klammer im Querschnitt
- Figur 4:: Eine Draufsicht auf mehreren aneinander gesetzte Brandschutzplatten mit Klammern

Der Tunnel 1 weist in an sich bekannter Weise eine Tunneldecke 2a und zwei Tunnelwände bzw. Tunnelseitenwände 2b auf. Die Tunnelwände 2b können ausschließlich vertikal ausgebildet sein oder zusätzlich zu einem vertikalen Wandabschnitt einen oder mehrere schräge Wandabschnitte (nicht dargestellt) aufweisen. Dies ist ebenfalls bekannt. Die Tunneldecke 2a und die jeweiligen Wandabschnitte der Tunnelwände 2b sind vorzugsweise jeweils eben ausgebildet.

Zudem umgeben die Tunneldecke 2a und die Tunnelwände 2b einen Tunnelinnenraum 4.

Die Tunnelwände 2b und die Tunneldecke 2a weisen zudem jeweils eine Wandung 3 aus erhärtetem Beton bzw. Festbeton auf. Beispielsweise bestehen die Wandungen 3 aus hochfestem Beton. Der hochfeste Beton erreicht die hohe Festigkeit vorzugsweise durch Nacherhärtung von Normalbeton. Die Wandung 3 weist zwei Wandungsoberflächen, nämlich eine zum Tunnelinnenraum 4 hinweisende Wandungsinnenfläche 3a und eine dieser gegenüberliegende Wandungsaußenfläche 3b, auf.

Die Wandung 3 weist vorzugsweise zudem eine Bewehrung 7 auf.

Innenseitig an der Wandung 3 ist zudem eine Brandschutzverkleidung bzw. Brandschutzbekleidung bzw. Brandschutzauskleidung 5 angeordnet. Die Brandschutzverkleidung 5 kleidet die Wandung 3 innenseitig aus bzw. bekleidet diese.

Die Brandschutzverkleidung 5 besteht aus mehreren nebeneinander angeordneten Brandschutzplatten 6.

Die, insbesondere quaderförmigen, Brandschutzplatten 6 weisen jeweils eine erste, zum Tunnelinnenraum 4 hinweisende, innere Plattenoberfläche 6a und eine dieser gegenüberliegende, vom Tunnelinnenraum 4 wegweisende, äußere Plattenoberfläche 6b auf. Zudem weisen die Brandschutzplatten 6 jeweils vier paarweise aneinander angrenzende Plattenkantenflächen 6c auf. Die Plattenkantenflächen 6c gehen jeweils über eine Platteneckkante 6d ineinander über.

Des Weiteren handelt es sich bei den Brandschutzplatten 6 vorzugsweise um mineralisch gebundene, vorzugsweise zementgebundene, Brandschutzplatten 6. Die Brandschutzplatten 6 können dabei monolithisch oder mehrschichtig, vorzugsweise als Sandwichplatten mit einer mineralisch gebundenen, vorzugsweise zementgebundenen, Kernschicht und zwei mineralisch gebundenen, vorzugsweise zementgebundenen, Deckschichten ausgebildet sein. Vorzugsweise bestehen die Brandschutzplatten 6 aus einer oder mehreren Schichten aus Leichtbeton.

Vorzugsweise sind die Brandschutzplatten 6 ausgebildet wie in der WO 2016/102116 A1 beschrieben.

Es kann sich aber auch um, insbesondere monolithische, Gipsplatten oder Calciumsilikatplatten oder Magnesiumoxidplatten handeln.

Die Brandschutzplatten 6 weisen zudem vorzugsweise mindestens die Brandschutzklasse B gemäß DIN 13501-1:2019-05, bevorzugt die Brandschutzklasse A1 gemäß DIN 13501-1:2019-05, auf.

Die Brandschutzplatten 6 weisen zudem vorzugsweise jeweils eine Plattendicke von 10 bis 60 mm, besonders bevorzugt 20 bis 40 mm, auf.

Die Brandschutzplatten 6 sind zudem an die Wandung 3, insbesondere an die Wandungsinnenfläche 3a anbetoniert. Dabei müssen die Brandschutzplatten 6 nicht an die gesamte Wandung 3 anbetoniert sein. Die Brandschutzplatten 6 bzw. die Brandschutzbekleidung 5 kleidet die Wandung 3 also nur teilweise bzw. bereichsweise aus.

Die Brandschutzplatten 6 bzw. die Brandschutzbekleidung 5 können beispielsweise auch nur im Bereich der Deckenwand 2a oder im Bereich einer oder beider Seitenwände 2b anbetoniert sein und auch dies gegebenenfalls nur bereichsweise. In den jeweils anderen Bereichen der Tunnelwand 1 ist dann beispielsweise eine andere Brandschutzauskleidung vorhanden.

Anbetonieren heißt, bei der Herstellung der Wandung 3 werden die Brandschutzplatten 6 in die Verschalung eingebracht und anschließend die zuvor hergestellte Frischbetonmasse zur Bildung der Wandung 3 auf die Brandschutzplatten 6 gegossen. Die Frischbetonmasse wird ansteifen und erhärten gelassen und nach Erreichen einer ausreichenden Festigkeit die Verschalung entfernt und der Beton weiter aushärten und trocknen gelassen. Beim Aushärten verbindet sich der Beton mit den Brandschutzplatten 6.

Die Herstellung der Wandung 3 erfolgt dabei in der Regel abschnittsweise, sie kann aber auch in einem Arbeitsgang erfolgen. Beispielsweise werden der Bereich der Deckenwand 2a und die Bereiche der beiden Seitenwände 2b jeweils in einem getrennten Arbeitsschritt gegossen.

Die Brandschutzplatten 6 werden dabei derart in die Verschalung eingebracht, dass die inneren Plattenoberflächen 6a zum Tunnelinnenraum 4 hinweisen und an der Verschalung anliegen. Die äußeren Plattenoberflächen 6b weisen vom Tunnelinnenraum 4 weg. Vor dem Begießen mit der Frischbetonmasse wird vorzugsweise noch die Bewehrung 7 aufgebracht.

Bei der Herstellung einer Wandung 3 der Tunneldecke 2a werden die Brandschutzplatten 6 in an sich bekannter Weise auf die Verschalung aufgelegt und darauf, falls vorhanden, die Bewehrung aufgebracht. Danach wird von oben die Frischbetonmasse aufgebracht.

Bei der Herstellung einer Wandung 3 einer Tunnelwand 2b weist die Verschalung einen inneren und einen äußeren Verschalungsbereich auf und die Brandschutzplatten 6 sowie, falls vorhanden, die Bewehrung werden in an sich bekannter Weise in den Zwischenraum zwischen dem inneren und dem äußeren Verschalungsbereich eingebracht.

Um einen sicheren Verbund der Brandschutzplatten 6 mit der Wandung 3 zu gewährleisten, weisen die Brandschutzplatten 6 erfindungsgemäß zumindest entlang ihrer Plattenkantenflächen 6c nebeneinander angeordnete Klammern 8 auf, die von der äußeren Plattenoberfläche 6b in die Brandschutzplatten 6 eingetrieben sind, aber über die äußere Plattenoberfläche 6b überstehen bzw. von dieser abstehen.

Die Klammern 8 bestehen vorzugsweise aus einem gebogenen Metalldraht 9, es handelt sich somit um Metallklammern, bevorzugt aus Edelstahl. Bei dem Metalldraht 9 handelt es sich bevorzugt um einen Runddraht oder einen Flachdraht. Der Runddraht weist vorzugsweise einen Durchmesser von 1 bis 2 mm, bevorzugt 1,2 bis 1,8 mm, auf.

Die Klammern 8 können aber auch aus einem gebogenen Blechband bestehen.

Die Klammern 8 weisen jeweils zwei Seitenschenkel 10 sowie einen dazwischen angeordneten Mittelsteg 11 auf.

Die beiden Seitenschenkel 10 weisen jeweils ein erstes, freies Seitenschenkelende 10a und ein zweites, angebundenes Seitenschenkelende 10b auf. Der Mittelsteg 11 ist an den beiden angebundenen Seitenschenkelenden 10b an die Seitenschenkel 10 angebunden. Er erstreckt sich von einem Seitenschenkel 10 zum anderen Seitenschenkel 10.

Die beiden Seitenschenkel 10 und/oder der Mittelsteg 11 sind jeweils vorzugsweise gerade bzw. ungeknickt bzw. ungebogen ausgebildet. Die Klammern 8 sind somit vorzugsweise als U-Klammern ausgebildet. Dies ist kostengünstiger und besser verfügbar.

Die beiden Seitenschenkel 10 und/oder der Mittelsteg 11 können aber auch geknickt bzw. gefaltet ausgebildet sein. Insbesondere können die Klammern als M-Klammern ausgebildet sein.

Die Klammern 8 sind mit den freien Seitenschenkelende 10a voraus in die Brandschutzplatten 6 eingetrieben. Die beiden Seitenschenkel 10 sind aber erfindungsgemäß nicht vollständig in die Brandschutzplatten 6 eingetrieben. Sie stehen also teilbereichsweise über die äußere Plattenoberfläche 6b über. Zudem stehen auch die Mittelstege 11 über die äußere Plattenoberfläche 6b über. Vorzugsweise stehen die Klammern 8 um 3 bis 30 mm, bevorzugt 3 bis 10 mm, über die äußere Plattenoberfläche 6b über.

Des Weiteren weisen die Seitenschenkel 10 vorzugsweise eine Länge von 8 bis 70 mm, bevorzugt 20 bis 65 mm, auf. Und/oder der Mittelsteg 11 weist vorzugsweise eine Länge von 10 bis 30 mm, bevorzugt 12 bis 20 mm, auf.

Die Seitenschenkel 10 weisen zudem vorzugsweise ein Eindringtiefe in die Brandschutzplatte 6 von 10 bis 60 mm, bevorzugt 15 bis 55 mm, auf. Je höher die Eindringtiefe ist, desto größer ist die Auszugskraft.

Insbesondere entspricht die Eindringtiefe vorzugsweise der Plattendicke abzüglich 3 bis 10 mm, bevorzugt 3 bis 7 mm.

Wie bereits erläutert, sind die Klammern 8 zudem zumindest entlang der Plattenkantenflächen 6c angeordnet. Sie bilden also in eine Kantenlängsrichtung 12 der jeweiligen Plattenkantenfläche 6c gesehen jeweils eine direkt benachbart zur Plattenkantenfläche 3c angeordnete Klammerreihe 13 aus mehreren in Kantenlängsrichtung 12 nebeneinander angeordneten Klammern 8.

Die Klammern 8 einer solchen Klammerreihe 13 sind dabei vorzugsweise in Kantenlängsrichtung 12 um 40 bis 120 mm, bevorzugt 40 bis 100 mm, voneinander beabstandet.

Vorzugsweise weist eine Klammerreihe 13 8 bis 32 Klammern/m, bevorzugt 10 bis 30/m auf.

Zudem sind die Klammern 8 einer Klammerreihe 13 vorzugsweise um 10 bis 50 mm, bevorzugt 20 bis 30 mm, von der Plattenkantenfläche 6c in eine zur äußeren Plattenoberfläche 6b parallele Richtung gesehen beabstandet. Die einzelnen Klammern 8 einer Klammerreihe 13 haben vorzugsweise alle zumindest einen ähnlichen Abstand.

Die Anzahl der Klammern einer Klammerreihe 13 richtet sich dabei insbesondere nach der Plattendicke der Brandschutzplatten 6. Je größer die Plattendicke ist, desto mehr Klammern 8 sind notwendig bzw. desto größer sollten die Auszugskräfte der Klammern 8 sein. Insbesondere wird die Anzahl der Klammern basierend auf dem Bruchmodul, dem Widerstandsmoment, einer festzulegenden maximalen Delaminationslänge und der Auszugskräfte der Klammern 8 festgelegt. Dazu wird im Rahmen der Ausführungsbeispiele näher eingegangen.

Die Auszugskraft der Klammern 8 wird bestimmt mittels einer weggesteuerten Zugprüfung mittels einer an sich bekannten Zugprüfmaschine, beispielsweise der Zugprüfmaschine Z050 von ZwickRoell. Bei der Auszugskraft handelt es sich um die Maximalkraft während des Zugversuches.

Vorzugsweise weisen die Klammern 8 eine mittlere Auszugskraft von 4 bis 10 N/mm Eindringtiefe, bevorzugt 6 bis 8 N/mm Eindringtiefe, gemittelt über eine Kantenlänge von 1 m auf. Die mittlere Auszugskraft wird somit bestimmt durch Bestimmung der Auszugskräfte aller Klammern 8 auf eine Kantenlänge von 1 m, dividiert durch die Anzahl der Klammern.

Es liegt aber auch im Rahmen der Erfindung, dass weitere Klammern 8 zusätzlich zu den in den Klammerreihen 13 angeordneten Klammern 8 vorhanden sind. Beispielsweise können die Klammern 8 über die gesamte Plattenoberfläche 6b gleichmäßig oder ungleichmäßig verteilt sein (Fig.4, mittige Brandschutzplatte 6). Es kommt aber erfindungsgemäß darauf an, dass benachbart zu jeder Plattenkantenfläche 6c eine aus zumindest zwei in Kantenlängsrichtung 12 nebeneinander angeordneten Klammern 8 bestehende Klammerreihe 13 vorhanden ist.

Zudem sind die Klammern 8 beispielsweise so angeordnet, dass der Mittelsteg 11 mit der jeweiligen Kantenlängsrichtung 12 einen spitzen Winkel einschließt (Fig. 4).

Der Winkel kann aber auch 90° betragen (Fig. 3). Oder die Mittelstege 11 können parallel zur jeweiligen Kantenlängsrichtung 12 sein.

Dadurch, dass die Klammern 8 über die äußere Plattenoberfläche 6b überstehen, werden sie beim Gießen mit der Frischbetonmasse umflossen und nach dem Erhärten des Betons sind sie formschlüssig in der Betonmatrix aufgenommen bzw. sie sind in den Beton eingebettet. Aufgrunddessen wird ein Ablösen der Brandschutzplatten 6, insbesondere im Bereich benachbart zu den Plattenkantenflächen 6c effektiv verhindert.

Auch wird eine Delamination im späteren Betrieb bzw. Einsatz, z.B. durch Windlasten, Temperatur- oder Feuchteeinwirkungen, Verkehrsbelastungen, effektiv verhindert. Sollten sich die Brandschutzplatten 6 etwas lösen von der Wandung 3, so dass ein Spalt entsteht, wird dieser von den Klammern 8 überbrückt, so dass trotzdem noch ein Zusammenhalt gewährleistet wird.

Besonders vorteilhaft ist zudem, dass die Klammern 8 auf einfache Art und Weise automatisiert mittels eines Klammergeräts eingetrieben werden können. Das Klammergerät ist vorzugsweise so einstellbar, dass die Klammern 8 automatisiert weggesteuert in vorgegebenem Abstand voneinander in die äußere Plattenoberfläche 6b eingetrieben werden. Das Klammergerät weist in an sich bekannter Weise zudem Rollen auf, mittels denen es auf der äußeren Plattenoberfläche 6b verfahrbar ist. Das Klammergerät ist zudem vorzugsweise elektrisch betrieben oder mittels Pressluft.

Die Installationskosten sind bei Verwendung der erfindungsgemäßen Klammern 8 um zu 40% geringer als bei anderen bekannten Installationsverfahren.

Die Klammern 8 werden zudem vor dem Aufbringen der Bewehrung eingetrieben und bei der Herstellung einer Tunneldecke 2a vorzugsweise auch erst nach dem Auflegen der Brandschutzplatten 6 auf die Verschalung eingetrieben. Dies ist ohne Weiteres möglich, da die Klammern 8 aufgrund ihrer geringen Höhe und aufgrund ihrer Form im Gegensatz zu den vorbekannten Schrauben (Höhe ca. 30 mm) keine Stolperfallen darstellen. Die Klammern 8 sind ohne Weiteres begehbar und halten hohen Lasten stand. Das Setzen der Klammern 8 vor dem Einbringen der Bewehrung in den Zwischenraum der Verschalung ist zudem viel einfacher als danach. Zum Setzen der Klammern 8 sind zudem im Gegensatz zu den vorbekannten Schrauben keine Schablonen notwendig.

Bei der Herstellung einer Tunnelwand 2b werden die Klammern vor dem Einbringen der Brandschutzplatten 6 in die Verschalung eingetrieben. Dies ist selbstverständlich bei der Herstellung einer Tunneldecke 2b ebenfalls möglich, auch wenn es wie oben beschrieben anders bevorzugt ist.

Die Erfindung ist zudem nicht auf eine Tunneldecke oder -wand 2a;b eines Tunnels 1 beschränkt, auch wenn diese bevorzugt ist. Denn, wie bereits erläutert, bestehen die Wandungen 3 oftmals aus HFB. Aus diesem Grund sind die Wandungen 3 abplatzanfällig. Die Brandschutzplatten 6 bieten somit einen zusätzlichen mechanischen Schutz und verhindern, dass abgeplatzte Stücke herunterfallen und es ist sehr wichtig, dass sie deshalb einen guten, sicheren und dauerhaften Verbund mit der Wandung 3, auch im Falle von Abplatzungen, haben.

Es kann sich im Rahmen der Erfindung aber bei der Bauwerksdecke oder -wand 14a;b auch um eine Bauwerksdecke oder -wand 14a;b eines anderen Bauwerks, vorzugsweise um eine Bauwerksdecke oder -wand 14a;b im Hochbau, bevorzugt eine Gebäudedecke oder -wand eines Wohngebäudes oder eines Bürogebäudes oder eines Geschäftsgebäudes oder einer Lagerhalle oder eine Decke oder Wand eines Behälters oder eine Brückendecke oder eine Decke oder Wand eines Lüftungskanals oder eine Decke oder Wand eines Entrauchungskanals handeln.

Des Weiteren muss es sich nicht um eine Brandschutzauskleidung 5 handeln, sondern es kann sich auch um eine andere Wandungsbekleidung 15 mit Bekleidungsplatten 16 (Wandbekleidungsplatten oder Deckenbekleidungsplatten), z.B. um eine dekorative Wandungsbekleidung oder eine Verschleißbekleidung, handeln.

Des Weiteren kann es sich bei der Wandungsbekleidung 15 grundsätzlich um eine Innenauskleidung oder eine Außenauskleidung handeln.

Abschließend wird darauf hingewiesen, dass alle genannten, insbesondere beanspruchten, Merkmale der Bauwerksdecke oder -wand und des Bauwerks sowie des Verfahrens für sich genommen und in jeglicher Kombination besonders vorteilhaft und Gegenstand der vorliegenden Erfindung sind.

Alle vorgenannten Eigenschaften der erfindungsgemäßen Bauwerksdecke oder -wand und des Bauwerks sowie des Verfahrens sind jeweils einzeln und in jeglicher Kombination erfindungsgemäß.

Zudem sind die jeweils angegebenen Ober- und Untergrenzen der einzelnen Bereichsangaben erfindungsgemäß alle miteinander kombinierbar.

### Ausführungsbeispiele:

Im Rahmen der Ausführungsbeispiele wurden AESTUVER Brandschutzplatten AETx mit Plattendicken von 20, 25, 30 und 35 mm verwendet. Die Platten wiesen ein Bruchmodul von mindestens 1,5 N/mm² auf.

Die verwendeten U-Klammern wiesen eine Mittelsteglänge von 11,25 mm, eine Seitenschenkellänge von 35 mm und einen Drahtdurchmesser von 1,53 mm auf.

### Vorversuche/Annahmen zur Ermittlung der Klammerabstände:

10 Klammern wurden in eine 30 mm dicke Platte mit einem Abstand voneinander von 10 cm und einer Eindringtiefe von 25 mm eingetrieben und die Auszugskräfte der einzelnen Klammern wurden mit der Zugprüfmaschine Z050 von ZwickRoell bestimmt. Es ergab sich eine mittlere Auszugskraft von 176 N/pro Klammer und somit eine mittlere Auszugskraft von 7 N/mm Eindringtiefe.

Um die notwendige Anzahl von Klammern zur Randsicherung von der AETx-Platten, also der Vermeidung einer fortgesetzten Delamination, ermitteln zu können, wurde auf Basis von Erfahrungswerten aus Brandversuchen eine zulässige Delamination von maximal 100 mm von der Plattenkantenfläche festgelegt. Aus der maximal zulässigen Delamination wurde der Hebelarm (s) der Klammern berechnet, welcher der maximal zulässigen Delamination abzüglich des Abstands der Klammern von der Plattenkantenfläche entspricht. Die Auszugskraft (F) der Klammer bewirkt ein Haltemoment, das die Platte darin hindert, weiter zu delaminieren. Die dabei maximal notwendige Zugkraft der Klammern definiert sich über die Biegezugfestigkeit und das Widerstandsmoment (Wy) der AETx-Brandschutzplatten in Abhängigkeit von der Plattendicke. Die notwendige Zugkraft (F)*Hebelarm (s) der Klammer entspricht dem Bruchmoment (definiert über die maximale Biegezugspannung) der Platte. Mit dieser Größe lässt sich die maximal notwendige Klammerauszugskraft je Meter Randlänge der AETx-Brandschutzplatte - in Abhängigkeit von der Plattendicke - berechnen, die durch Klammern aufzubringen ist:

### Berechnungen für Plattendicken von 20 - 35 mm:

### Widerstandmomente in Abhängigkeit von der Plattendicke:

$Wy \left(35 mm AETx-Platte\right) = 0 , 000242 {m}^{3} / m$ $Wy \left(30 mm AETx-Platte\right) = 0 , 00015 {m}^{3} / m$ $Wy \left(25 mm AETx-Platte\right) = 0 , 0001042 {m}^{3} / m$ $Wy \left(20 mm AETx-Platte\right) = 0 , 000067 {m}^{3} / m$

### Zulässige Delamination:

Delamination a = max. 100 mm
Maximaler Hebelarm s = (100 mm - Klammerrandabstand zur Plattenkantenfläche von 25 mm) = 75 mm.

Einbindetiefen der Klammern in Abhängigkeit von der Plattendicke: $AETx 35 mm = 30 mm$ $AETx 30 mm = 25 mm$ $AETx 25 mm = 20 mm$ $AETx 20 mm = 15 mm$

Berechnung der maximalen Klammerauszugskraft je Plattendicke: $AETx 35 mm = 30 mm * 7 N / mm = 210 N / Klammer$ $AETx 30 mm = 25 mm * 7 N / mm = 175 N / Klammer$ $AET \times 25 mm = 20 mm * 7 N / mm = 140 N / Klammer$ $AET \times 20 mm = 15 mm * 7 N / mm = 105 N / Klammer$

### Berechnung der notwendigen Klammeranzahl pro Meter Kantenlänge:

$Klammeranzahl / m * \left(F*s\right) / Wy = 1 , 5 {MN / m}^{2} \left(1,5 MN/{m}^{2}=Bruchmodul AETx-Platte\right)$

### AETx 35 mm:

Klammeranzahl= (1,5 MN/m2*0,000242 m3/m)/(210*10^-6 MN/Klammer * 0,075 m))= 23 Klammern/m = 43 mm Klammerabstand

### AETx 30 mm:

$Klammeranzahl = \left(1,5 MN/{m}^{2}*0,00015 {m}^{3}/m\right) / \left.\left(175*{10}^{∧}6 MN/Klammer*0,075 m\right)\right) = 17$ $Klammern / m = 60 mm Klammerabstand$

### AETx 25 mm:

Klammeranzahl= (1,5 MN/m2*0,0001042 m3/m)/(140*10^6 MN/Klammer * 0,075 m))= 15 Klammern/m = 70 mm Klammerabstand

### AETx 20 mm:

$Klammeranzahl = \left(1,5 MN/{m}^{2}*0,000067 {m}^{3}/m\right) / \left.\left(105*{10}^{∧}6 MN/Klammer*0,075 m\right)\right) = 13$ $Klammern / m = 80 mm Klammerabstand$

## Patentansprüche

1. Bauwerksdecke oder -wand (14a;b), vorzugsweise Tunneldecke oder - wand (2a;b) oder Bauwerksdecke oder -wand (14a;b) eines Bauwerks im Hochbau, aufweisend jeweils eine Wandung (3) aus Beton und eine die Wandung (3) zumindest bereichsweise bekleidende Wandungsbekleidung (15) mit mehreren nebeneinander angeordneten Bekleidungsplatten (16), vorzugsweise eine Brandschutzauskleidung (5) mit mehreren nebeneinander angeordneten Brandschutzplatten (6), wobei die Bekleidungsplatten (16) an die Wandung (3) anbetoniert sind, wobei die Bekleidungsplatten (16) jeweils eine innere, der Wandung (3) abgewandte Plattenoberfläche (6a), eine äußere, der Wandung (3) zugewandte Plattenoberfläche (6b) und vier Plattenkantenflächen (6c) aufweisen,
**dadurch gekennzeichnet, dass**
die Bekleidungsplatten (16) zumindest entlang der Plattenkantenflächen (6c) über die äußere Plattenoberfläche (6b) überstehende Klammern (8) aufweisen, die in den Beton der Wandung (3) eingebettet sind.

2. Bauwerksdecke oder -wand (14a;b) nach Anspruch 1,
**dadurch gekennzeichnet, dass**
die Klammern (8) als U-Klammern ausgebildet sind.

3. Bauwerksdecke oder -wand (14a;b) nach Anspruch 1 oder 2,
**dadurch gekennzeichnet, dass**
die Klammern (8) zwei Seitenschenkel (10) sowie einen dazwischen angeordneten Mittelsteg (11) aufweisen, wobei die beiden Seitenschenkel (10) nicht vollständig in die Bekleidungsplatten (16) eingetrieben sind und bereichsweise über die äußere Plattenoberfläche (6b) überstehen und auch die Mittelstege (11) über die äußere Plattenoberfläche (6b) überstehen.

4. Bauwerksdecke oder -wand (14a;b) nach Anspruch 3,
**dadurch gekennzeichnet, dass**
die Seitenschenkel (10) eine Länge von 8 bis 70 mm, bevorzugt 20 bis 65 mm, aufweisen und/oder der Mittelsteg (11) eine Länge von 10 bis 30 mm, bevorzugt 12 bis 20 mm, aufweist.

5. Bauwerksdecke oder -wand (14a;b) nach einem der vorhergehenden Ansprüche,
**dadurch gekennzeichnet, dass**
die Klammern (8) um 3 bis 30 mm, bevorzugt 3 bis 10 mm, über die äußere Plattenoberfläche (6b) überstehen.

6. Bauwerksdecke oder -wand (14a;b) nach einem der Ansprüche 3 bis 5, **dadurch gekennzeichnet, dass**
a) eine Eindringtiefe der Seitenschenkel (10) in die Bekleidungsplatten (16) der Plattendicke abzüglich 3 bis 10 mm, bevorzugt abzüglich 3 bis 7 mm, entspricht,
und/oder
b) die Klammern (8) eine mittlere Auszugskraft von 4 bis 10 N/mm Eindringtiefe, bevorzugt 6 bis 8 N/mm Eindringtiefe, gemittelt über eine Kantenlänge von 1 m aufweisen.

7. Bauwerksdecke oder -wand (14a;b) nach einem der vorhergehenden Ansprüche,
**dadurch gekennzeichnet, dass**
die Bekleidungsplatten (16) benachbart zu jeder Plattenkantenfläche (6c) eine aus zumindest zwei in eine Kantenlängsrichtung (12) der jeweiligen Plattenkantenfläche (6c) nebeneinander angeordneten Klammern (8) bestehende Klammerreihe (13) aufweisen.

8. Bauwerksdecke oder -wand (14a;b) nach Anspruch 7,
**dadurch gekennzeichnet, dass**
a) die Klammern (8) einer Klammerreihe (13) in Kantenlängsrichtung (12) um 40 bis 120 mm, bevorzugt 40 bis 100 mm, voneinander beabstandet sind,
und/oder
b) die Klammern (8) einer Klammerreihe (13) um 10 bis 50 mm, bevorzugt 20 bis 30 mm, von der Plattenkantenfläche (6c) beabstandet sind.

9. Bauwerksdecke oder -wand (14a;b) nach einem der Ansprüche 3 bis 8, **dadurch gekennzeichnet, dass**
a) die Klammern (8) so angeordnet sind, dass der Mittelsteg (11) mit der jeweiligen Kantenlängsrichtung (12) einen spitzen Winkel oder einen 90°-Winkel einschließt oder die Mittelstege (11) parallel zur Kantenlängsrichtung (12) sind,
und/oder
b) eine Klammerreihe (13) 8 bis 32 Klammern/m, bevorzugt 10 bis 30/m aufweist.

10. Bauwerksdecke oder -wand (14a;b) nach einem der vorhergehenden Ansprüche,
**dadurch gekennzeichnet, dass**
a) die Tunneldecke oder -wand (2a;b) jeweils bereichsweise einen Tunnelinnenraum (4) umgeben und die Wandungsbekleidung (15), vorzugsweise die Brandschutzauskleidung (5), die Wandung (3) innenseitig auskleidet,
und/oder
b) es sich bei den Brandschutzplatten (6) um mineralisch gebundene, vorzugsweise zementgebundene, Brandschutzplatten (6) handelt, wobei die Brandschutzplatten (6) vorzugsweise aus einer oder mehreren Schichten aus Leichtbeton bestehen.

11. Bauwerksdecke oder -wand (14a;b) nach einem der vorhergehenden Ansprüche,
**dadurch gekennzeichnet, dass**
a) die Bekleidungslatten (16) eine Plattendicke von 10 bis 60 mm, vorzugsweise 20 bis 40 mm, aufweisen,
und/oder
b) Brandschutzplatten (6) mindestens die Brandschutzklasse B gemäß DIN 13501-1:2019-05, bevorzugt die Brandschutzklasse A1 gemäß DIN 13501-1:2019-05, aufweisen.

12. Bauwerksdecke oder -wand (14a;b) nach einem der vorhergehenden Ansprüche,
**dadurch gekennzeichnet, dass**
a) die Wandung (3) aus Normalbeton oder aus hochfestem Beton besteht,
und/oder
b) die Wandung (3) eine Bewehrung (7) aufweist.

13. Bauwerk,
**dadurch gekennzeichnet, dass**
das Bauwerk mindestens eine Bauwerksdecke oder -wand (14a;b) nach einem der vorhergehenden Ansprüche aufweist.

14. Bauwerk nach Anspruch 13,
**dadurch gekennzeichnet, dass**
a) es sich bei dem Bauwerk um einen Tunnel (1) handelt, der mindestens eine Tunneldecke oder -wand (2a;b) nach einem der vorhergehenden Ansprüche aufweist,
und/oder
b) es sich bei dem Bauwerk um ein Bauwerk im Hochbau, vorzugsweise um ein Wohngebäude oder ein Bürogebäude oder ein Geschäftsgebäude oder eine Lagerhalle oder einen Behälter oder eine Brücke oder einen Lüftungskanal oder einen Entrauchungskanal handelt.

15. Verfahren zur Herstellung zumindest eines Bereichs einer Bauwerksdecke oder -wand (14a;b), vorzugsweise einer Tunneldecke oder -wand (2a;b), nach einem der Ansprüche 1 bis 12, wobei die Bekleidungsplatten (16) in eine Verschalung eingebracht werden und anschließend eine Frischbetonmasse zur Bildung der Wandung (3) in die Verschalung eingegossen, Ansteifen und Erhärten gelassen wird,
**dadurch gekennzeichnet, dass**
die Bekleidungsplatten (16) mit den Klammern (8) versehen werden, bevor die Frischbetonmasse eingegossen wird.

16. Verfahren nach Anspruch 15,
**dadurch gekennzeichnet, dass**
die Klammern (8) mittels eines Klammergeräts in die Bekleidungsplatten (16) eingebracht werden, wobei das Klammergerät vorzugsweise so eingestellt ist, dass die Klammern (8) automatisiert weggesteuert in vorgegebenem Abstand voneinander in die äußere Plattenoberfläche (6b) eingetrieben werden.

17. Verfahren nach Anspruch 15 oder 16 zur Herstellung zumindest eines Bereichs einer Bauwerksdecke (14a), insbesondere einer Tunneldecke (2a),
**gekennzeichnet durch**
folgende aufeinanderfolgende Verfahrensschritte:
a) Einbringen der Bekleidungsplatten (16) in die Verschalung derart, dass die inneren Plattenoberflächen (6a) an der Verschalung anliegen,
b) Eintreiben der Klammern (8) in die Wandbekleidungsplatten (16),
c) Vorzugsweise Einbringen einer Bewehrung (7) in die Verschalung,
d) Eingießen der Frischbetonmasse in die Verschalung,
e) Ansteifen und erhärten lassen der Frischbetonmasse,
f) Entschalen.

18. Verfahren nach einem der Ansprüche 15 bis 17,
**dadurch gekennzeichnet, dass**
zumindest ein Bereich einer Bauwerksdecke oder -wand (14a;b) eines Bauwerks gemäß Anspruch 13 oder 14 hergestellt wird.
